# EUROPÄISCHE PATENTSCHRIFT

(11) **EP 0 071 273 B1**
(45) Veröffentlichungstag und Bekanntmachung des Hinweises auf die Patenterteilung: **06.11.1985**
(21) Anmeldenummer: 82106873.1
(22) Anmeldetag: 29.07.1982
(51) Int. Cl.: B21C 37/12, F16L 11/16

(54) **Verfahren zum Herstellen eines gewendelten Schlauchs und gewendelter Schlauch**
Method of manufacturing a coiled flexible tube, and coiled flexible tube
Procédé de fabrication d'un tuyau flexible boudiné, et tuyau flexible boudiné

(30) Priorität: 31.07.1981 DE 3130323; 27.01.1982 DE 3202516; 08.02.1982 DE 3204244
(43) Veröffentlichungstag der Anmeldung: 09.02.1983
(73) Patentinhaber: Bürcher, Friedrich, D-8000 München 81 (DE)
(72) Erfinder: Bürcher, Friedrich, D-8000 München 81 (DE)
(74) Vertreter: Riederer Freiherr von Paar zu Schönau, Anton

## Beschreibung

Die Erfindung bezieht sich auf ein Verfahren nach dem Oberbegriff des Anspruchs 1 bzw. auf einen gewendelten Schlauch nach dem Oberbegriff des Anspruchs 5.

Derartige Schläuche, die im allgemeinen mit Querschnittsflächen in der Grössenordnung von 50 bis 100cm² hergestellt werden, dienen der im allgemeinen bleibenden Verlegung in Gebäuden, Maschinen oder Fahrzeugen als Luft-, Abluft- oder Abgaskanäle. An diese Schläuche werden eine Vielzahl von Anforderungen gestellt, insbesondere sollen sie zwar billig, also einfach herstellbar sein, aber zugleich zugfest, einigermassen flexibel, um spezielle Umlenkstücke zu vermeiden, und in vielen Fällen auch schwer entflammbar oder gar unbrennbar sein. Weiterhin soll der Schlauch leicht von Gewicht und leicht zu verlegen sein.

Die Forderungen der Schwerentflammbarkeit bzw. der Unbrennbarkeit können im wesentlichen durch Verwendung von Metall als Schlauchmaterial erfüllt werden. Beispielsweise sind Aluminium-Flachkanäle bekannt, die aus Aluminiumblech bestehen, das zu einem Rechteckrohr gefaltet und mit einer in Längsrichtung verlaufenden Falznaht versehen ist. Ein solches starres Rohr ist Schläuchen grundsätzlich darin unterlegen, dass es in bestimmten Längen geliefert wird, einen aufwendigen Transport verursacht, schwierig und unter Aufwand verschiedener Werkzeuge zu installieren ist und die Lagerhaltung verschiedener Kanalteile wie Rohrstücke, Umlenkstück, Übergangsstücke von Rund- auf Flachkanal usw. erfordert.

Es sind auch mehr oder weniger flexibel biegbare Aluminiumrohre bekannt (z. B. Rigoform-Rohre), die aus gewendeltem und gewelltem Aluminiumblech bestehen, dessen Wellungen in der Längsrichtung der gewendelten Streifen verlaufen und einander im Randbereich überlappen, wodurch der Zusammenhalt zwischen benachbarten Windungen hergestellt wird. Die Wellungen können in gewissem Umfang gedehnt bzw. zusammengestaucht werden, was die Verlegung von Kurven ermöglicht. Die entsprechenden Rohre sind jedoch nach wie vor verhältnismässig steif, und ein starkes Ziehen oder eine starke Überdehnung der Kurven-Aussenseite kann zu einem Lösen der nicht sehr zugfesten Verbindung zwischen benachbarten Windungen führen

Es sind auch schwer entflammbare flexible Schläuche beschrieben worden (US-PS 2337374), bei denen die Schlauchwand im wesentlichen aus einem imprägnierten Baumwollstoff oder einem Asbestgewebe bestehen kann. Die aufeinanderfolgenden Lagen sind in einfacher Überlappung oder mehrfacher Umschlingung um den Draht einer metallenen Drahthelix gelegt und aussen mit einer ebenfalls helixförmig umlaufenden Metallklammer umschlungen. Diese Struktur ist auch ohne speziellen Bezug auf schwer entflammbare Schläuche bekannt (US-PS 4084309), wobei die umlaufende Klammer aus einem Metallstreifen gebildet wird, der über die den Draht umschliessenden Ränder des Gewebes gefaltet wird, woraufhin diese Faltstruktur zusammengepresst wird. Die Herstellung dieser bekannten Strukturen wird man sich so vorzustellen haben, dass ein Überlappungsbereich benachbarter Windungen jeweils an der Aussenseite des Drahts der Drahthelix gebildet wird und dann über diese Drahthelix radial einwärts gedrückt wird, so dass der zunächst hergestellte Durchmesser des Gewebeschlauchs verringert wird, während gleichzeitig aussen die Metallklammer über den Überlappungsbereich mit dem nun darin eingeschlossenen Draht gelegt wird. Bei diesem Legen des Überlappungsbereichs um den Draht werden beiderseits auf die Lagen Zugkräfte ausgeübt, indem der Abstand zwischen den benachbarten Drahthelixwindungen verringert wird und Gewebematerial in diesen entstehenden Wulst hineingezogen wird. Es besteht deshalb die Gefahr der Bildung von Rissen im Gewebe. Schläuche aus reiner Metallfolie, die relativ wenig zerreissfest ist, lassen sich mit derartigen Strukturen überhaupt nicht herstellen.

Der Erfindung liegt die Aufgabe zugrunde, einen gleichzeitig zugfesten, flexiblen, leicht transportierbaren und verlegbaren und im Bedarfsfall bei entsprechender Materialgestaltung schwer entflammbar oder unbrennbar baubaren Schlauch zu schaffen, bei dessen Herstellung die Gefahr der Rissbildung im Schlauchmaterial vermindert ist.

Gemäss der Erfindung wird die Aufgabe durch die im Anspruch 1 gekennzeichnete Erfindung gelöst. Hierbei wird ein Zusammenhalt benachbarter Verbindungen geschaffen, bei dessen Herstellung an die Dehnbarkeit des Materials keine hohen Anforderungen gestellt werden, so dass das Verfahren sich besonders zur Herstellung von Metallfolienschläuchen eignet. Auch mit relativ leicht reissendem Material wie reiner Aluminiumfolie lassen sich deshalb in stetiger Herstellung grosse Schlauchlängen herstellen, deren Länge allenfalls dadurch begrenzt ist, dass gemäss einfacherer Herstellungsweise der aus der Herstellungsvorrichtung herauskommende Schlauch rotiert; zwar könnte man auch einen nicht-rotierenden Schlauch wickeln, indem man einen entsprechenden Schlauchformierungskopf umlaufen lässt, dies führt jedoch wegen der Zuführung der Streifen und des Verbindungsbands von den jeweiligen Voratsspulen zum rotierenden Formierungskopf zu einer komplizierten Konstruktion.

Während bei Verwendung glatter Streifen zur Bildung der Windungen die Pressung der fünffachen Schichtung sehr stark sein muss, um einen der Druckverschweissung angenäherten Materialzusammenhalt zu erzeugen, erscheint es bevorzugenswert, gemäss Anspruch 2 die beiderseitigen Ränder des Streifenmaterials zu einer im Vergleich zur restlichen Fläche des Streifenmaterials dickeren Form aufzufalten, so dass das Material der benachbarten Windungen einen gewissen formschlüssigen Halt aneinander findet. Sofern der Streifen aus einem leicht einreissenden Material besteht, kann die Massnahme nach Anspruch 3 zweckmässig sein, die es ermöglicht, dass der Streifen durch Rotation in der Schraubenlinie verlegt wird, ohne dass sein hierbei freier Rand der Gefahr des Einreissens und Ausfransens unterworfen ist. Erforderlichenfalls kann zusätzlich der Randbereich, auf den der Verbindungsstreifen aufgezogen wird, vorher ebenfalls mit einem Saumband eingefasst werden.

Die Massnahme nach Anspruch 4 hat den Vorteil eines verbesserten gegenseitigen Halts des Materials der benachbarten Windungen.

Das erfindungsgemässe Verfahren eignet sich insbesondere zur Herstellung von Aluminiumschläuchen, bei denen man mit Rücksicht auf die geringe Zerreissfestigkeit des Folienmaterials Zugspannung im Material möglichst vermeidet. Weiterhin kommen als Metallfolien auch Weissblechfolien und Kupferfolien zur Herstellung vollständig unbrennbarer Schläuche in Frage. Das erfindungsgemässe Verfahren ist jedoch auch bei der Verarbeitung von Kunststoff, insbesondere schwer entflammbarem Kunststoff, und kaschierter Metallfolie mit Vorteil anwendbar. Der zunächst kreisförmige Querschnitt des hergestellten Schlauchs kann bleibend weiterverformt werden, z. B. zu einer Rechteckform als Flachkanal oder zu einem Anschlussstück, das einerseits rund und andererseits rechteckig ist. Die entsprechende Zurechtbiegung des Materials erfordert keine grosse Kraft und kann unter Umständen auch noch an der Baustelle durchgeführt werden.

Weitere Einzelheiten, Vorteile und Weiterbildungen der Erfindung ergeben sich aus den Unteransprüchen und aus der folgenden Beschreibung bevorzugter Durchführungs- bzw. Ausführungsbeispiele unter Bezugnahme auf die Zeichnung. Es zeigen:
Fig. 1 eine schematische perspektivische Draufsicht auf einen aus einem einzigen Streifen und einem einzigen Verbindungsband hergestellten gewendelten Schlauch während der Herstellung;
Fig. 2 schematische Längsschnitte durch die Materialien der Schlauchwand zur Veranschaulichung aufeinanderfolgender Verfahrensschritte der Herstellung der Verbindung zwischen benachbarten Wendelwindungen;
Fig. 3 bis 6 schematische Querschnitte durch fertiggestellte Verbindungen verschiedener Konfiguration;
Fig. 7 eine schematische Darstellung eines Dreh-Antriebsrads bei der Herstellung eines gewendelten Schlauchs von im Vergleich zu Fig. 1 abgewandelter Konstruktion;
Fig. 8 eine Darstellung entsprechend Fig. 1 für eine etwas abgewandelte Durchführungsform;
Fig. 9 einen Schnitt in einer Ebene 9-9;
Fig. 10 einen schematischen Längsschnitt durch die Materialien der nach Fig.8 hergestellten Schlauchwand.

Fig. 1 zeigt die Herstellung eines gewendelten Schlauchs aus einem einzigen zu wendelnden Streifen aus einem halbsteifen Material, beispielsweise aus 40 mm breitem und 0,1 oder 0,2mm starkem Reinaluminiumfolienband aus eloxiertem Aluminium, und einem Verbindungsband aus Hartaluminium einer Breite von 15mm und einer Stärke von 0,2 bis 0,5 mm. Ein aus diesen Materialien ohne Verwendung weiterer Mittel wie Klebeband oder dergleichen hergestellter Schlauch ist völlig unbrennbar und ist zugleich in gewissem Umfang flexibel, da sich im Falle einer Biegung die Folie in der Biegungskehle zusammenfalten kann. Die Faltzahl ist freilich nicht sehr hoch, derartige Schläuche beispielsweise mit einem Durchmesser von 10cm werden jedoch im allgemeinen einmal installiert, wobei die erforderlichen Biegungen hergestellt werden, und bleiben dann für den Rest ihres Gebrauchs in dieser Stellung.

Reinaluminiumfolie von 0,1 oder 0,2 mm Stärke erfüllt diese Anforderungen an die Flexibilität bei gleichzeitiger Biegesteifigkeit, die für den Zusammenhalt der benachbarten Windungen erforderlich ist. Für die Herstellung unbrennbarer Schläuche können jedoch auch andere Metallfolien vergleichbarer Steifigkeit und Biegbarkeit und für die Herstellung von Schläuchen, deren Brennbarkeit keine Rolle spielt, auch vergleichbare Kunststoffolien verwendet werden.

Ein entsprechender Metallfolienstreifen 1 wird gemäss einer Bewegungsrichtung 2 einer (nicht im einzelnen dargestellten) Wendelführung bekannter Bauart zugeführt, die den Streifen 1 auf eine Kreisbahn mit Längskomponente, also eine Schraubenlinienbahn umlenkt. Vor Erreichen der Führung werden in einer Randwulststation 3 Randwülste 4 des Streifens 1 gebildet, indem der Rand beiderseits umgeschlagen wird. Zur Erzielung dieses Effekts besteht die dargestellte Randwulststation aus einer Anzahl von Drückrollen, die teils angetriebene Rollen und teils Laufrollen sind. Im einzelnen läuft der Streifen 1 zwischen zwei Führungsrollen 5, von denen nur die obere sichtbar ist, durch, während an seinen Rändern zwei diese Ränder mit ihrer konischen Stirnfläche aufstellende Drückrollen 6 angreifen. Anschliessende Drückrollen 7 drücken die aufgestellten Säume umgefaltet wieder auf den Streifen 1 nieder. In dieser Form wird der Streifen 1 an ein schon hergestelltes Schlauchstück 8, das aus der vorausgegangenen Länge des Streifens 1 besteht, die schon zu einer in Richtung eines Pfeils 9 rotierenden Wendel gewickelt ist, mit Hilfe eines Verbindungsbands 10 angeschlossen.

Nach Verlassen der Randwulststation 3 wird dem Streifen 1 also das Verbindungsband 10 zugeführt, und zwar im beschriebenen Beispiel in einer zur Ebene des Streifens 1 senkrechten Ebene. Dieses Verbindungsband 10 läuft zunächst durch eine Aufrauhstation 11 und wird dann in einer Umfaltstation 12 um einen der Ränder des Streifens 1 herumgefaltet, beim beschriebenen Beispiel um denjenigen Rand, der beim späteren Anschluss des Streifens 1 an das schon vorliegende Schlauchstück 8 dessen zunächst freies Ende bilden wird. Das Umfalten erfolgt beim beschriebenen Beispiel so, dass etwa ein Drittel des Verbindungsbands 10 auf der Unterseite liegt, während die doppelte Breite, nämlich zwei Drittel der Breite des Verbindungsbands 10 entlang der Oberseite des Metallfolienstreifens 1 verlaufen, auf die auch der Randwulst 4 gefaltet wurde. Der auf der Unterseite angeordnete Faltschenkel ist mit 13, der auf der Oberseite verlaufende insgesamt mit 14 bezeichnet. Die Umfaltstation 12 teilt nun ihrerseits bereits wieder den Faltschenkel 14 in zwei Hälften 15 und 16, von denen die Faltschenkelhälfte 16 etwas nach aussen abstehend gebogen wird, um in einer späteren Station leichter ergriffen werden zu können. Die Anordnung der verschiedenen Drückrollen, die die Umfaltstation 12 bilden, bereitet dem Fachmann nach Darstellung des Faltprogramms keine Schwierigkeit.

Die Station 12 ist im Verlauf der Zuführung des Streifens 1 zum Schlauchstück 8 dargestellt, sie könnte jedoch auch an dessen freiem Vorderrand liegen. Desgleichen ist es bei im wesentlichen übereinstimmender Funktion möglich, dass die Station am gegenüberliegenden Rand des Streifens 1 angreift und/oder dass das Breitenverhältnis der Faltschenkel 13 und 14 umgekehrt ist.

Der Streifen 1 wird nun an das bereits insoweit vorhandene Schlauchstück 8 als vorderste Windung angeschlossen, indem sich der nicht mit dem Verbindungsstreifen 10 umfaltete, in Fig. 1 rechts am Streifen 1 dargestellte Rand des Streifens 1 mit einem gewissen Überlappungsbereich innen an den bisher freien Rand der letzten Windung des Streifens 1 im Schlauchstück 8 anlegt. Dieser Rand ist derjenige, der eine gewisse Länge vorher mit dem Verbindungsstreifen 10 umfaltet worden ist, wobei die Faltschenkelhälfte 16 nach innen absteht. Der Knick zwischen den Faltschenkelhälften 15 und 16 stellt anschlagartig die Grenze der Überlappung zwischen dem Streifenmaterial der aufeinanderfolgenden Windungen dar. Das tangentiale Herankommen und innenseitige Anlegen des Materials des nachkommenden Streifens 1 erfolgt gemäss Fig. 1 an einem von der oberen Schlauchwand verdeckten Ort 17.

In einer nun folgenden Schliessstation 19 wird die Faltschenkelhälfte 16 um den Streifenrand, der sich in den Winkel zwischen den Faltschenkelhälften 15 und 16 hineingelegt hat, umgelegt und wird die so geschaffene Schichtung 13-1,4-15-1,4-16 breitflächig oder entlang Linien zusammengepresst. Durch eine Linienpressung kann bewirkt werden, dass die Randwülste 4 nicht vollkommen plattgewalzt werden, jedoch das Verbindungsband 10 ausreichend fest auf das Material des Streifens 1 drückt, um eine feste Verbindung zwischen den aufeinanderfolgenden Windungen zu ergeben.

Im Fall, dass die Umfaltstation 12 sich im Vergleich zur Ausführung nach Fig. 1 am gegenüberliegenden Rand des Streifens 1 befindet, wird dieser so an die letzte Windung angelegt, dass deren freier Rand sich in den Winkel zwischen den Faltschenkelhälften 15 und 16 am einlaufenden Streifen legt. Dies kann insbesondere dann vorteilhaft sein, wenn die beabsichtigte Überlappung verhältnismässig gross und damit der Faltschenkel 16 breit ist, da in diesem Fall die Station 19 sogleich am Ort 17 des Einlaufens des Streifens 1 in die Schlauch-Runddrehung vorgesehen werden kann und es hinsichtlich der nach innen oder aussen abstehenden Faltschenkelhälfte 16 keine Schwierigkeiten gibt, die sich in der Rundanordnung durch Zug- oder Druckspannungen in diesem Schenkel aufgrund des im Vergleich zur Schlauchmantelfläche geänderten Durchmessers ergeben können.

Fig. 1 zeigt die Station 19 erst eine Strecke weit nach der Herstellung der Windungsüberlappung. Tatsächlich wird indessen auch bei am Schlauchstückende umlaufenden Verbindungsband 10 diese Station 19 zweckmässigerweise unmittelbar am Zusammenlaufort 17 angeordnet.

Fig. 2 zeigt aufeinanderfolgende Bearbeitungsschritte bei der Herstellung des Schlauchs. In einem Stadium a sind der Streifen 1 und das Verbindungsband 10 noch unmittelbar im Zustand, wie sie von den jeweiligen Vorratsspulen abgespult worden sind. Im Stadium b ist der Streifen 1 bereits mit Randwülsten 4 versehen und befindet sich das Verbindungsband 11 bereits im Zustand des Gefaltetwerdens, wobei bereits der Knick zwischen den Faltschenkeln 13 und 14 sichtbar ist. Stadium c zeigt den Faltschenkel 14 wiederum in seinen Faltschenkelhälften 15 und 16 durch einen Knick unterteilt. Im Stadium d ist der freie Rand des hereinkommenden Streifens 1 oder der Endwindung des schon hergestellten Schlauchstücks 8 auf die Faltschenkelhälfte 15 aufgelegt, und im Stadium e ist die Faltschenkelhälfte 16 wiederum auf diesen Rand des Streifens 1 niedergefaltet.

Fig. 3 zeigt eine schematische Darstellung des Verbindungsorts benachbarter Windungen in einer Darstellung ähnlich Fig. 2e, wobei auch noch Pfeile 21 Pressrichtungen angeben. In Fig. 3 sind die Streifen 1 nicht mit Randwülsten 4 versehen, die Pressung entsprechend den Pfeilen 21 muss hier sehr stark sein, um einen festen Zusammenschluss der Materialien zu erzielen.

Gemäss Fig. 4 sind die Randwülste 4 vorhanden. Die Pressung (Pfeile 21) erfolgt entlang einer Linie parallel zu den Randwülsten, wodurch die im Querschnitt etwa S-förmige Konfiguration des Verbindungsbands 10 im Mittelbereich einen zusammengepressten Streifen aufweist, dessen Dikke praktisch der Summe der Dicken der Materiallagen ist.

Fig. 5 zeigt eine andere Form der Randbearbeitung des Streifens 1. Es handelt sich hierbei um eine Aufbiegung des Rands oder auch um eine Umbördelung. Bei einer Pressung im Bereich dieser Aufbiegung oder dieser Umbördelung ergibt sich der Effekt, dass die umgebogene Kante des Streifens 1 sich am Verbindungsband 10 festhakt.

Fig. 6 veranschaulicht schliesslich eine abgewandelte Randwulstbildung, nämlich beiderseits in unterschiedlicher Richtung.

Fig. 7 zeigt die Schliessstation 19 in schematischem Querschnitt für den Fall eines aus zwei flexiblen Streifen aufgebauten Schlauchs, bei dem sich jeweils eine Innenwendel und eine Aussenwendel abwechseln. Die Station 19 erstreckt sich hierbei über zwei Pressstellen im Abstand eines Wendelschritts, die unter Verwendung von Rollen die Pressung der schraubenlinig verlaufenden Verbindungslinien zwischen dem Streifenmaterial aufeinanderfolgender Windungen in zwei Schritten durchführen, von denen der erste im wesentlichen die Umfaltung der Faltschenkelhälfte 16 und der zweite die Pressung entlang zwei Linien durchführt.

Bei der Verfahrensdurchführung nach Fig. 8 wird derjenige Rand, der dem mit dem Verbindungsband 10 belegten Rand gegenüberliegt, durch ein besonderes Saumband 25 eingefasst. Das Saumband 25 ist ein dünner Folienstreifen, der zunächst in einer zur Zuführebene des Streifens 1 rechtwinkligen Ebene herangeführt und um die Kante des Streifens 1 herumgebogen wird. Die Streifenkante ist damit gut geschützt, sie neigt auch bei leicht einreissender dünner Metallfolie nicht zum Ausfransen. An der schraubenlinig um den fertigen Schlauch laufenden Verbindungsrippe liegt örtlich das Material also in sieben Lagen, da zu den früher beschriebenen fünf Lagen noch die zwei durch die U-Schenkel des Saumbands 25 gebildeten Lagen hinzukommen. tn nicht dargestellter Weise könnte auch die gegenüberliegende Kante analog eingesäumt werden, bevor der Verbindungsstreifen aufgelegt wird, insbesondere, wenn der Verbindungsstreifen erst nach einem gewissen Umlaufwinkel im Schraubenbereich aufgebracht wird.

In der Wendelführung (Fig. 1) wird im Bereich der ersten Windung oder der ersten Windungen des Schlauchstücks 8 das Streifenmaterial durch mehrere im Kreis angeordnete Führungen zur Durchführung seines Rundlaufs geführt. Das Schlauchstück 8 läuft auf einem Führungsbett in Richtung eines Pfeils 22 entsprechend der Herstellungsgeschwindigkeit weiter und wird später von Drückrollen 23, von denen jeweils ein Paar oder auch mehrere Paare mit Achsen in zwei aufeinander senkrechten Richtungen tangential zum Schlauchstück 8 angeordnet sind, zu einem rechteckigen Querschnitt gedrückt, um auf diese Weise für ein feuerfestes Flachkanal-Lüftungssystem verwendbar zu sein. Die Drückrollen 23 können auch in einem separaten Arbeitsgang nach Abtrennung des hergestellten Schlauchs von der Wendelführung nach Fig. 1 am Schlauch angreifen, um konstruktive Schwierigkeiten zu vermeiden, die sich aus der Rotation des Schlauchs um seine Längachse während seines Wickelns ergeben. Wird der hergestellte Schlauch nur ein Stück weit durch die Paare der Drückrollen 23 geschoben, so ensteht ein Übergangsstück zwischen Rund- und Flachkanal.

Als weitere ergänzende Bearbeitung des hergestellten Schlauchs kann dieser auch seitlich gelocht und mit einem Aushalser ausgewändeltwerden, wodurch ein Abzweigstück entsteht. Die beschriebenen Materialien für den Aluminiumfolienstreifen und das Aluminium-Verbindungsband lassen sich ohne grosse Schwierigkeiten entsprechend ausrändeln und ausweiten wie eine homogene Folienschlauchwand.

## Patentansprüche

1. Verfahren zum Herstellen eines gewendelten Schlauchs, bei dem man einen oder mehrere flexible Streifen (1) in eine schraubenlinige Anordnung aufeinanderfolgender Windungen bringt, indem man die jeweiligen Streifen für den Anschluss an ein schon vorhandenes relativ um seine Längsachse rotierendes gewendeltes Schlauchstück (8) von einem Streifenvorrat her zuführt und hierdurch den Schlauch stetig verlängert, wobei man das Streifenmaterial benachbarter Windungen beiderseits im gegenseitigen Randbereich einander überlappen lässt und dann die benachbarten Windungen in diesem Randbereich miteinander unter Zuführung eines zusätzlichen, einen mechanischen Halt zwischen den benachbarten Windungen herstellenden Verbindungsbands (10) verbindet, das man im Überlappungsbereich durch Faltung so anbringt, dass es an den sich überlappenden Randbereichen unter Festlegung des einen gegenüber dem anderen der sich überlappenden Randbereiche angreift, dadurch gekennzeichnet, dass man aufeinanderfolgend diese Verfahrensschritte durchführt:
a) man faltet das Verbindungsband (10) um eine der Längskanten des jeweiligen, zum Anschliessen an das schon vorhandene Schlauchstück (8) zugeführten Sreifens (1) so, dass ein Faltschenkel (14) des Verbindungsbands auf der Streifenoberseite und ein Faltschenkel (13) auf der Streifenunterseite mit dem Streifen mitläuft und also dort eine dreifache Schichtung, nämlich Verbindungsband - Streifenmaterial - Verbindungsband, vorliegt;
b) man legt den zu überlappenden Randbereich des Streifens an den freien Randbereich der Endwindung des schon vorhandenen Schlauchstücks (8) so an, dass eines der beiden Streifenmaterialien - zugeführter Streifen oder Endwindung - am einen (14) der Faltschenkel des Verbindungsbands (10), das am anderen dieser Streifenmaterialien sitzt, über einen Teil (15) der Breite dieses Faltschenkels anliegt, was man am Beginn oder im Verlauf der Rundbiegung des Streifens (1) und der überlappenden Anlage an das Streifenmaterial der Endwindung unter Bildung der nächsten Windung durchführt, woraufhin also ein Längsbereich (16) dieses so teilweise abgedeckten Faltschenkels (14) freibleibt und am überdeckten Teil (15) dieses Verbindungsbands (10) eine vierfache Schichtung, nämlich Verbindungsband - Streifenmaterial der einen Windung - Verbindungsband - Streifenmaterial der nächsten Windung vorliegt;
c) man faltet den freigebliebenen Teil (16) des Faltschenkels (14) um die Längskante des angelegten Streifenmaterials auf dieses Streifenmaterial nieder, woraufhin dort also eine fünffache Schichtung, nämlich Verbindungsband - Streifenmaterial der einen Windung - Verbindungsband - Streifenmaterial der nächsten Windung - Verbindungsband, vorliegt;
d) und man presst diese entstandene fünffache Schichtung in Normalrichtung zur Flächenausdehnung des Streifenmaterials und des Materials des Verbindungsbands zur Erzeugung eines festen Materialverbunds zusammen.

2. Verfahren nach Anspruch 1, dadurch gekennzeichnet, dass man die beiderseitigen Ränder des bzw. der Streifen(s) (1), jeweils vor dem Drumherumfalten des Verbindungsbands (10), aufbiegt.

3. Verfahren nach Anspruch 1 oder 2, dadurch gekennzeichnet, dass man denjenigen Randbereich des Streifens (1), der dem aufgebrachten Verbindungsband (10) gegenüberliegt, vor Erreichen des schraubenlinig rotierenden Bereichs mit einem Saumband (25) einsäumt.

4. Verfahren nach einem der Ansprüche 1 bis 3, dadurch gekennzeichnet, dass man die Oberfläche des Verbindungsbands (10) und/oder des Saumbands in Bereichen, in denen es in Anlage an das Material des Streifens (1) kommt, zuvor aufrauht (bei 11).

5. Gewendelter Schlauch aus wenigstens einem Metallfolienstreifen (1), der in Windungen liegt, die sich mit den jeweiligen Nachbarwindungen und mit einem Verbindungsband entlang einem Randbereich überlappen, dadurch gekennzeichnet, dass der bzw. die Streifen (1) entlang ihren Rändern aus der Streifenfläche vorstehende Biegebereiche (4) aufweisen und die sich überlappenden Randbereiche von zwei Seiten in beiderseitige Taschen eines mit umlaufenden und im Schlauch-Längsschnitt S-förmig um die Randbereiche verlegten Verbindungsbands (10), das in Radialrichtung des Schlauchs einschliesslich der eingesteckten Randbereiche entlang umlaufenden Linien zusammengepresst ist, eingesteckt sind.

6. Schlauch nach Anspruch 5, dadurch gekennzeichnet, dass einer der in die Taschen des Verbindungsbands (10) eingesteckten Randbereiche des Streifens (1) durch ein im Querschnitt U-förmiges Saumband (25) eingefasst ist.

## Claims

1. Process for manufacturing a strip-wound hose comprising the steps of:
placing at least on foil strip (1) in a helical form with turns thereof placed one after the other, said at least one strip being supplied from a supply of strip to a piece (8) of strip-wound hose, produced at an earlier time and turning about the longitudinal axis thereof, an joining said strip to said piece of hose for increasing length of same, the strip material of adjacent turns being made to mutually overlap along the margins and the adjacent turns along these margins being joined together upon supplying a connection band (10) so as to give a mechanical connection between one such turn and the next turn thereto, said supplied connection band, upon being folded, being so placed that at the position of such overlap it engages said margin zones for fixing the overlapping margin zone in relation to the other of said overlapping margin zones, characterized by the following consecutive steps of:
a) folding the connection band (10) about one of the lengthways edges of said strip (1) supplied for joining to said produced piece of hose in such a way that a fold leg (14) of the connection band on an upper side and a fold leg (13) on a lower side of the strip is moved along with the strip for forming a three-layer structure made up of the one layer of the strip material between two layers of the connection band,
b) placing the margin zone that is to be overlapped ot the strip on a free margin zone of the end turn of the piece (8) of hose produced earlier in such a way that one of the two materials selected from: said strip and said end turn, is placed on one (14) of the fold legs of the connection band (10) that is seated on the other of said materials, over part (15) of the breadth of this fold leg, which placing is carried out at the beginning of, or during bending to become round, of the strip (1), and of or during the overlapping placement of the strip material of the end turn upon forming of the next turn, whereafter part of the length (16) of this fold leg (14), that thus is partly covered over, is kept uncovered and on such covered part (15) of the connection band (10) there is a four-layer structure, that is made up of the connection band, strip material of the one turn, connection band and strip material of the next turn,
c) the uncovered part (16) of the fold leg (14) is folded down about the lengthways edge of the placed strip material, such folding taking place so that said uncovered part is placed on said strip material with the production of a five-layer structure made up of the connection band, strip material of one turn, connection band, strip material of the next turn and connection band,
d) this five-layer structure so produced is acted upon by a pressing force in a direction normal to the plane of the strip material and the material of the connection band for the purpose of producing a strong connection structure of the materials.

2. The process as claimed in claim 1, characterized in that before bending the connection band (10) about the strip margins the same are bent upwardly.

3. The process as claimed in claim 1 or 2, characterized in that that margin zone of the strip (1) that is opposite to the connection band (10) fixed on the strip, is covered with an edging tape (25) before the strip has started moving in a helical path.

4. The process as claimed in any of claims 1 to 3, characterized in that the surface of the connection band 610) and/or the surface of the edging tape (25) is beforehand roughened in zones (at 11) in which it is to come into contact with the material of the strip (1).

5. A strip-wound hose made up of at least one metal foil strip (1) placed in turns, said foil strip turns overlapping with the adjacent turns and with a connection band (10) along a margin zone, characterized in that said strip or strips (1) has bend zones (4) along the margins thereof, said bend zones being turned up out of the general plane of said strip, the overlapping margin zones being tucked from opposite sides into pockets formed at both sides of said connection band (10) which is wound together with the strip and is placed about the margin zones thereof in a S-like configuration in a lengthways section of the hose, said connection band together with the tucked-in margin zones having been pressed in a radial direction with respect to the hose along lines running in the round-the-hose direction.

6. The hose as claimed in claim 5, characterized in that an edging tape (25) of U-like cross section is placed on one of the margin zones of said strip (1), said margin zone being taken up in one of said pockets of said connection band.

## Revendications

1. Procédé de fabrication d'un tuyau flexible boudiné, qui consiste à prévoir au moins une bande flexible (1) suivant une disposition hélicoïdale constituée par des spires successives dans lequel la bande provient d'une réserve pour se raccorder à une partie de tuyau boudiné déjà réalisée (8), et pivotant autour de son axe longitudinal, le tuyau s'allongeant ainsi de façon constante, tandis que l'on fait se chevaucher les deux zones périphériques opposées des spires voisines qui sont ensuite assemblées deux à deux dans cette zone par l'introduction d'un ruban d'assemblage (10) constituant un assemblage mécanique supplémentaire entre les spires voisines, et que l'on rapporte par pliage dans la zone de chevauchement de façon telle qu'il vienne en prise avec les zones périphériques se chevauchant en les immobilisant l'une par rapport à l'autre, caractérisé en ce que l'on réalise ces phases du procédé de manière successive:
a) on plie le ruban d'assemblage (10) autour d'une des arêtes longitudinales de la matière en bande (1) amenée pour se raccorder à la partie de tuyau déjà réalisée (8) de façon telle qu'un rabat (14) du ruban d'assemblage situé sur la face supérieure de celle-ci et qu'un rabat (13) disposé sur sa face inférieure, avancent en même temps que la bande pour obtenir une structure à couches triples, constituée du ruban d'assemblage, de la matière en bande, et du ruban d'assemblage.
b) on fait chevaucher le bord de la matière en bande avec la zone périphérique libre de la dernière spire de la partie de tuyau déjà réalisée (5) de telle sorte que l'une des deux matières en bande- la bande amenée ou la spire d'extrémité - soit assemblée au premier (14) des rabats du ruban d'assemblage (10), et associé à l'autre au moyen d'un pli (15) ménagé dans la largeur de ce rabat, ce qui est exécuté au début ou au cours de l'enroulement de la bande (1) et chevauchement sur la bande de la dernière spire pour former la spire suivante, une zone longitudinale (16) de ce rabat (14) partiellement recouvert restant ainsi libre de sorte qu'il est formé sur la partie recou- verte (15) de ce ruban d'assemblage (10) une couche quadruple, en l'occurrence ruban d'assemblage - matière en bande d'une spire - ruban d'assemblage- matière en bande de la spire suivante.
c) on replie la partie restée libre (16) du rabat (14) sur l'arête longitudinale de la matière en bande, le pliage s'effectuant de façon telle que ladite partie libre est placée sur ladite matière en bande, en vue d'obtenir ainsi une couche quintuple, c'est-à-dire - ruban d'assemblage - matière en bande d'une spire - ruban d'assemblage - matière en bande de la prochaine spire - ruban d'assemblage -
d) et l'on compresse la couche quintuple ainsi obtenue suivant une direction normale au plan de la matière en bande et à celui du matériau constituant le ruban d'assemblage en vue de produire un assemblage solide des matières.

2. Procédé suivant la revendication 1, caractérisé en ce que les bords d'au moins l'une des bandes (1) sont retournés avant l'enroulement périphérique du ruban d'assemblage (10).

3. Procédé suivant l'une quelconque des revendications 1 ou 2, caractérisé en ce qu'avant l'enroulement hélicoïdale de la bande (1) on recouvre avec un ruban (25) la zone périphérique de cette bande (1) située en vis-à-vis de celle qui reçoit le ruban d'assemblage (10) associé à cette bande.

4. Procédé suivant l'une quelconque des revendications 1 ou 3, charactérisé en ce que la surface supérieure du ruban d'assemblage (10) et/ou celle du ruban (25) est au préalable rendue rugueuse dans les zones (en 11) au niveau desquelles ce ruban vient au contact de la matière en bande (1).

5. Tuyau boudiné composé d'au moins une bande de feuille de métal (1) disposée en spires qui se chevauchent le long d'une ligne périphérique, l'une avec l'autre et avec un ruban d'assemblage (10), caractérisé en ce qu'au moins la bande (1) comporte sur ses bords des zones de pliage (4) retournées et déportées par rapport au plan général de la bande, les zones périphériques se chevauchant étant repliées à partir des côtés opposés dans des replis situés des deux côtés dudit ruban d'assemblage (10) qui est enroulé avec la bande et se trouve au niveau des zones périphériques de cette dernière suivant une configuration en S par rapport à la section longitudinale du tuyau, ledit ruban d'assemblage ainsi que les zones périphériques repliées étant compressées suivant une direction radiale par rapport au tuyau le long de ligne disposées autour du tuyau.

6. Tuyau suivant la revendication 5, caractérisé en ce que l'une des zones périphériques de la bande (1) insérées dans les replis du ruban d'assemblage (10) est bordée par un ruban (25) présentant en section transversale la forme d'un U.
